# EUROPÄISCHE PATENTSCHRIFT

(11) **EP 3 095 898 B1**
(45) Veröffentlichungstag und Bekanntmachung des Hinweises auf die Patenterteilung: **04.09.2019**
(21) Anmeldenummer: 16169270.2
(22) Anmeldetag: 12.05.2016
(51) Int. Cl.: D01H 5/50, D01H 5/56, D01H 5/72, D01H 5/82

(54) **BELASTUNGSTRÄGER MIT OBERWALZEN EINES STRECKWERKS**
LOADING ARM OF TOP ROLLERS OF A DRAFTING SYSTEM
BRAS DE CHARGEMENT DE CYLINDRES SUPÉRIEURS D'UN BANC D'ÉTIRAGE

(30) Priorität: 18.05.2015 DE 102015107781; 11.06.2015 DE 102015109269
(43) Veröffentlichungstag der Anmeldung: 23.11.2016
(73) Patentinhaber: MASCHINENFABRIK RIETER AG, 8406 Winterthur (CH)
(72) Erfinder: HUBER, Karlheinz, 89558 Böhmenkirch (DE)
(74) Vertreter: Bergmeier, Werner

(56) Entgegenhaltungen:
- EP-A2- 1 526 194
- DE-A1- 10 005 387
- DE-A1- 10 008 130

## Beschreibung

Die vorliegende Erfindung betrifft einen Belastungsträger für Oberwalzen eines Streckwerks einer Spinnmaschine, wobei die Oberwalzen eine Eingangswalze, eine Mittelwalze und eine Ausgangswalze des Streckwerks bilden, mit einer Führungsschiene und zumindest einer um eine Drehachse in der Führungsschiene drehbar gelagerten Brücke, an der zumindest eine der Oberwalzen des Streckwerks befestigt ist und wobei an der Brücke eine Antriebseinrichtung angeordnet ist, in der die Oberausgangswalze des Streckwerks und eine Klemmwalze einer Verdichtungseinrichtung angeordnet und antriebsmäßig miteinander verbunden sind und wobei die Führungsschiene und/oder die Brücke zumindest eine Öffnung aufweisen, in welcher die Drehachse aufgenommen ist und die Oberausgangswalze mittels eines Belastungsaggregates an der Brücke angeordnet ist.

Gattungsgemäße Belastungsträger für Oberwalzen eines Streckwerks einer Spinnmaschine sind allgemein bekannt. Sie werden insbesondere bei Ringspinnmaschinen eingesetzt, bei welchen ein Faserverband verstreckt und anschließend zu einem Faden gesponnen wird. Besonders hochwertige Spinnmaschinen dieser Art weisen eine zusätzliche Verdichtungseinrichtung auf, welche im Anschluss an das Streckwerk und vor der eigentlichen Spinneinrichtung angeordnet ist und die verstreckten Fasern verdichtet. Hierdurch entsteht ein kompaktes Garn, welches eine höhere Qualität aufweist. Bekannte Verdichtungseinrichtungen, wie sie beispielsweise in der DE 100 08 130 A1 offenbart sind, weisen eine Klemmwalze auf, welche das verstreckte Faserband auf eine Saugeinrichtung drückt. Diese Klemmwalze ist mittels eines Getriebes über die Ausgangswalze des Streckwerks angetrieben. Die Antriebseinrichtung weist in einem Gehäuse das Getriebe, die Ausgangswalze sowie die Klemmwalze auf und wird beispielsweise unter dem Produktnamen EliTop vertrieben. Die Antriebseinrichtung ist drehbar um die Ausgangswalze gelagert. Bei geschlossenem Belastungsträger, das heißt wenn die Oberwalzen auf die zugehörigen Unterwalzen des Streckwerkes gedrückt werden, wird auch die Ausgangswalze auf die Ausgangsunterwalze gedrückt. Durch entsprechende Federn wird dabei die Klemmwalze auf die Saugeinrichtung gedrückt. Nachteilig hierbei ist es, dass der Druck des Belastungsarmes, welcher auf die Ausgangsoberwalze gerichtet ist, aufgeteilt werden muss auf die Ausgangsoberwalze und die Klemmwalze. Hierdurch entstehen bei manchen Anwendungen ungünstige Druckverhältnisse, welche zu einem nicht optimalen Spinnergebnis führen.

Aufgabe der vorliegenden Erfindung ist es, einen Belastungsträger sowie eine zugehörige Druckfeder zu schaffen, mit welchen der Druck der Klemmwalze auf eine Saugeinrichtung optimal erhalten werden kann.

Die Aufgabe wird gelöst mit den Merkmalen des unabhängigen Patentanspruchs.

Die Erfindung betrifft einen Belastungsträger für Oberwalzen eines Streckwerks einer Spinnmaschine, wobei die Oberwalzen eine Eingangswalze, eine Mittelwalze und eine Ausgangswalze des Streckwerkes bilden. Je nach Streckwerkstyp können eventuell weitere Mittelwalzen vorhanden sein. Der Belastungsträger ist Teil des Streckwerkes und dafür zuständig, dass die Oberwalzen auf ihnen zugeordneten Unterwalzen des Streckwerkes aufliegen und diese mit definierter Kraft angedrückt werden. Diese Kraft ist erforderlich um ein ordnungsgemäßes Verstrecken des in das Streckwerk eingeführten Faserverbandes zu gewährleisten.

Der Belastungsträger weist eine Führungsschiene und zumindest eine um eine Drehachse in der Führungsschiene drehbar gelagerte Brücke auf. An der Brücke ist zumindest eine der Oberwalzen des Streckwerks befestigt. Weiterhin ist an der Brücke eine Antriebseinrichtung angeordnet, in der die Oberausgangswalze des Streckwerks und eine Klemmwalze einer Verdichtungseinrichtung angeordnet und antriebsmäßig miteinander verbunden sind. Die Klemmwalze der Verdichtungseinrichtung drückt den aus der Ausgangswalze des Streckwerks kommenden Faserverband gegen die Verdichtungseinrichtung, welche üblicherweise pneumatisch oder aber auch mechanisch arbeiten kann, und klemmt den verdichteten Faserverband, welcher anschließend einer Spinneneinrichtung zugeführt wird. Der Antrieb der Klemmwalze erfolgt üblicherweise mittels eines Riemens oder Zahnradantriebs, welche mit der sich drehenden Oberausgangswalze des Streckwerks verbunden sind. Die Führungsschiene und/oder die Brücke weisen zumindest eine Öffnung auf, in welcher die Drehachse aufgenommen ist. Die Brücke ist dadurch in der Lage innerhalb der Führungsschiene zu pendeln und einen vorbestimmten Druck auf die Oberwalzen bzw. der Oberwalzen auf die Unterwalzen auszuüben. Die Drehachse kann dabei durchgehend durch zwei Öffnungen in Führungsschiene und Brücke gehen oder an einem der beiden Bauteile fest, beispielsweise als Achsstummel angeordnet sein.

Zumindest die Oberausgangswalze ist insbesondere mittels eines Belastungsaggregates an der Brücke angeordnet. Das Belastungsaggregat ist üblicherweise derart ausgebildet, dass es die Oberausgangswalze an der Brücke hält und andererseits auch Druck von der Führungsschiene bzw. dem Belastungsträger auf die Oberausgangswalze aufgebracht werden kann. Die Oberwalzen können aber auch direkt an dem Belastungsträger befestigt sein. Erfindungsgemäß ist die Klemmwalze in ihrer Arbeitsstellung mittels einer Druckfeder belastet und die Druckfeder ist in der Öffnung der Führungsschiene und/oder der Öffnung der Brücke, vorzugsweise an der Drehachse angeordnet. Wird die Druckfeder in einer der Öffnungen befestigt, so wird durch einen veränderten Hebelarm eine individuelle Anpassung des Federdruckes auf das Belastungsaggregat erhalten. Durch die Befestigung der Druckfeder an der Drehachse einer der Brücken wird eine besonders einfache Befestigungsmöglichkeit für die Feder geschaffen.

Durch die erfindungsgemäße Druckfeder wird gewährleistet, dass die Klemmwalze weitgehend unabhängig von der Ausgangswalze auf die Elemente der Verdichtungseinrichtung, beispielsweise ein Saugrohr, gedrückt werden kann. Der Druck der Klemmwalze kann somit in Abhängigkeit der Anordnung oder Stärke der Druckfeder gewählt werden, ohne den Druck der Ausgangswalze wesentlich zu beeinflussen. Durch die Anordnung der Druckfeder in der Öffnung der Führungsschiene und/oder Brücke bzw. an der Drehachse der Brücke ist eine Nachrüstung bei bestehenden Belastungsträgern sehr einfach möglich. Die bereits vorhandenen Öffnungen der Führungsschiene und/oder Brücke bzw. die bereits vorhandene Drehachse für die Brücke können genutzt werden, um die Druckfeder dort anzuordnen und eine von der Ausgangswalze weitgehend unabhängige Druckkraft auf die Klemmwalze aufzubringen. Der Belastungsträger mit der Ausgangswalze und Klemmwalze aufweisenden Antriebseinrichtung ist somit sehr einfach zu verbessern und ein deutlich besserer und gleichmäßigerer Faserverbund ist damit zu erzielen. Hierdurch kann ein gleichmäßigerer und festerer Faden gesponnen werden. Außerdem ist es sehr einfach möglich, die Druckfeder und das Belastungsaggregat auszuwechseln. Wenn das Belastungsaggregat an der Feder nur anliegt, kann es unabhängig von der Feder aus seiner Befestigung an der Brücke entnommen werden. Die Druckfeder wird für einen Austausch oder für einen Wechsel ihrer Druckkraft aus ihrer Lagerung in einer ersten Öffnung entnommen und in einer andere Öffnung wieder befestigt.

Besonders vorteilhaft ist es, wenn sich die Druckfeder an der Führungsschiene abstützt. Hierdurch wird ein definierter Federweg erzielt und die Druckkraft auf die Klemmwalze kann in vorbestimmter Weise erhalten werden. Der Hebelarm der Druckfeder reicht dabei von der Abstützstelle an der Führungsschiene bis zur Kontaktstelle der Druckfeder an dem Gehäuse der Antriebseinrichtung und kann unabhängig von der Befestigung der Druckfeder in der Öffnung der Führungsschiene und/oder Brücke bzw. der Drehachse erfolgen. Da üblicherweise die Abstützstelle der Druckfeder an der Führungsschiene zwischen der Öffnung bzw. der Drehachse und der Kontaktstelle der Druckfeder an dem Gehäuse der Antriebseinrichtung ist, kann hierdurch eine mehr oder weniger steife Druckfeder erhalten werden.

Sind an der Führungsschiene vorteilhafterweise zwei Brücken angeordnet, wobei an der ersten Brücke die Obereingangswalze und die zweite Brücke und an der zweiten Brücke die Obermittelwalze und die Oberausgangswalze mit der Antriebseinrichtung angeordnet sind, so wird ein Pendelwerk erhalten, mit welchem die Antriebskräfte der einzelnen Oberwalzen auf deren Unterwalzen sehr gezielt eingestellt werden können. Die beiden Brücken sind zueinander und in Bezug auf die Führungsschiene drehbar ausgebildet. Hierdurch passen sich die Oberwalzen an die Unterwalzen optimal an und die Druckkräfte werden besonders gleichmäßig und gezielt aufgebracht.

Sind in einer besonders bevorzugten Ausführung die erste Brücke mittels einer ersten Drehachse drehbar in der Führungsschiene und die zweite Brücke mittels einer zweiten Drehachse drehbar an der ersten Brücke angeordnet, so dient dies ebenfalls einem optimalen Druckausgleich der Oberwalzen auf den Unterwalzen.

Weist die erste Brücke und die zweite Brücke vorteilhafterweise mehrere Öffnungen zur Aufnahme ihrer Drehachse auf, so können hierdurch die einzelnen Hebelarme verstellt werden und die Kraftaufteilung wird je nach Anwendungsfall und zu verarbeitendem Fasermaterial optimal einstellbar.

Ist in vorteilhafter Weise die Druckfeder an der ersten Drehachse oder einer der freien, aktuell nicht von der Drehachse benötigten Öffnungen der ersten Brücke angeordnet, so ist diese unmittelbar mit der Führungsschiene verbunden und kann somit eine gezielte und gleichmäßige Kraft auf die Antriebseinrichtung bzw. dessen Gehäuse und damit auf die Klemmwalze aufbringen.

Ist die Antriebseinrichtung drehbar um die Oberausgangswalze angeordnet, so ist auch hierdurch in besonders vorteilhafter Weise gewährleistet, dass eine einfache und bewährte Befestigung der Antriebseinrichtung verwendet wird und dennoch die Belastung der Klemmwalze weitgehend unabhängig von der Oberausgangswalze erfolgen kann.

Um die Drehung der Antriebseinrichtung um die Oberausgangswalze zu begrenzen, ist vorzugsweise ein Stopper an der Antriebseinrichtung und/oder dem Belastungsaggregat angeordnet. Hierdurch wird verhindert, dass die Antriebseinrichtung im unbelasteten Zustand ungehindert um ihre Drehachse, d.h. in der Regel um die Oberausgangswalze pendelt und somit beim Schließen des Belastungsträgers erst justiert werden müsste. Durch den Stopper wird gewährleistet, dass der Belastungsträger ohne weitere Handhabung an der Antriebseinrichtung geschlossen werden kann und damit sowohl die Oberausgangswalze als auch die Klemmwalze selbstständig am richtigen Ort zu liegen kommt.

Sind an dem Belastungsträger Oberwalzen und Klemmwalzen für zwei parallel verlaufende Streckwerke angeordnet, so kann ein an sich bekannter Belastungsträger mit der vorliegenden Erfindung in vorteilhafter Weise ausgestattet werden. Der Belastungsträger trägt dabei Zwillingswalzen, wobei diese Walzen mit einer Achse verbunden sind und die Achse in der Führungsschiene direkt oder indirekt gehalten wird. Die entsprechenden Oberwalzen sind dann seitlich der Führungsschiene frei und wirken dort mit ihren zugehörigen Unterwalzen der benachbarten Streckwerke zusammen.

In besonders vorteilhafter Ausführung ist die Druckfeder als eine Blattfeder ausgeführt. Diese Blattfeder ist dabei stark genug, dass sie die Klemmwalze auf die Verdichtungseinrichtung, insbesondere das Saugrohr aufdrücken kann. Außerdem ist sie durch ihre breite und flache Form einfach einzubauen und zu positionieren.

Eine entsprechende Druckfeder für einen Belastungsträger, wie er zuvor beschrieben wurde, weist eine Aufnahme zur Befestigung in einer Führungsschiene und eine Druckfläche zur Belastung einer Klemmwalze in ihrer Arbeitsstellung auf. Erfindungsgemäß hat die Druckfeder eine Anschlagfläche, um sich in ihrer Arbeitsstellung an der Führungsschiene des Belastungsträgers abzustützen. Diese Anschlagfläche weist den Vorteil auf, dass die Länge zwischen der Anschlagfläche an der Führungsschiene und der Kontaktstelle der Druckfeder an dem Gehäuse der Antriebseinrichtung definiert ist. Hierdurch kann gezielt eine definierte Kraft auf die Antriebseinrichtung und damit die Klemmwalze aufgebracht werden. Unabhängig von der Befestigungsstelle der Führungsschiene wird damit eine ausreichend hohe Drucckraft erzielt.

Die Druckfeder ist vorteilhafterweise gemäß der vorangegangenen Beschreibung zum Belastungsträger ausgebildet, wobei die genannten Merkmale einzeln oder in beliebiger Kombination vorhanden sein können.

Vorzugsweise ist die Druckfeder zwischen ihrer Anschlagfläche und ihrer Druckfläche gebogen ausgeführt. Hierdurch ist eine bessere Positionierung und Stabilisierung der Druckfeder in der Führungsschiene gewährleistet.

Ist die Aufnahme eine Öse, so wird in ganz besonders vorteilhafter Weise ermöglicht, dass die Druckfeder in einer der Drehachsen des Belastungsträgers, insbesondere der Drehachse, die in der Führungsschiene verankert ist, angeordnet werden kann. Die Drehachse wird dabei durch die Öse gefädelt und in den Öffnungen der Führungsschiene oder der Brücke fixiert. Hierdurch wird auch die Druckfeder entsprechend vorteilhaft befestigt.

Ganz besonders vorteilhaft ist es, wenn die Anschlagfläche zwischen der Aufnahme der Druckfeder und der Druckfläche der Druckfeder angeordnet ist. So wird die Kraft der Druckfeder auf die Klemmwalze geometrisch durch den Abstand zwischen der Anschlagfläche und der Druckfläche bestimmt.

Weitere Vorteile der Erfindung sind in den nachfolgenden Ausführungsbeispielen beschrieben. Es zeigt:
- **Figur 1**: einen vertikalen Längsschnitt durch einen erfindungsgemäßen Belastungsträger und
- **Figur 2**: eine horizontalen Längsschnitt durch den Belastungsträger der Figur 1.

In Figur 1 ist ein Längsschnitt durch einen erfindungsgemäßen Belastungsträger 1 skizziert dargestellt. Der Belastungsträger 1 weist eine Führungsschiene 2, eine erste Brücke 3 und eine zweite Brücke 4 auf. Die erste Brücke 3 ist mittels einer Drehachse 5 an der Führungsschiene 2 drehbar angeordnet. Die Drehachse 5 ist dabei in einer von drei Öffnungen 6 befestigt und bewirkt somit eine drehbare Lagerung der ersten Brücke 3 in der Führungsschiene 2. Die zweite Brücke 4 ist mit einer weiteren Drehachse 7 in einer von drei Öffnungen 8 drehbar mit der ersten Brücke 3 verbunden. Die Öffnungen 6 und 8 sind vorzugsweise korrespondierend in der ersten Brücke 3 und der Führungsschiene 2 bzw. in der zweiten Brücke 4 und der ersten Brücke 3 angeordnet, um die Drehachse 5 bzw. die Drehachse 7 als Verbindung der ersten Brücke 3 mit der Führungsschiene 2 bzw. der zweiten Brücke 4 mit der ersten Brücke 3 zu bewirken. Je nach Positionierung der Drehachsen 5 bzw. 7 können andere Hebelarme und damit andere Druckkräfte des Belastungsträgers 1 auf die daran angeordneten Oberwalzen bewirkt werden.

Die Oberwalzen sind bei dem vorliegenden Belastungsträger 1 als Obereingangswalze 9, Obermittelwalze 10 und Oberausgangswalze 11 dargestellt. Die Obereingangswalze 9 ist mittels eines Halters 12 an der ersten Brücke 3 befestigt. Die Obermittelwalze 10, welche von einem Riemchen 13 umschlungen ist, ist mittels eines Halters 14 an der zweiten Brücke 4 befestigt. Ebenso ist auch die Oberausgangswalze 11 mittels eines Halters 15 an der zweiten Brücke 4 befestigt. Zwischen der zweiten Brücke 4 und der. Oberausgangswalze 11 ist ein Belastungsaggregat 16 angeordnet, welches eine Kraftübertragung von der zweiten Brücke 4 auf die Oberausgangswalze 11 bewirkt. Auch zur Belastung der Obereingangswalze 9 und der Obermittelwalze 10 kann in ähnlicher, hier nicht dargestellter Weise ein Belastungsaggregat angeordnet sein.

Die Oberausgangswalze 11 ist zusammen mit einer Klemmwalze 17 in einer Antriebseinrichtung 18 angeordnet. Die Klemmwalze 17 ist über ein nicht dargestelltes Getriebe mit der Oberausgangswalze 11 antriebsmäßig verbunden. Das Getriebe bewirkt entsprechend des vorgesehenen Übersetzungsverhältnisses bei einer Drehung der Klemmwalze 17 eine entsprechende Drehung der Oberausgangswalze 11. Die Klemmwalze 17 ist dafür vorgesehen auf eine nicht dargestellte Verdichtungseinrichtung gedrückt zu werden, um einen Faserverbund pneumatisch oder mechanisch verdichten zu können.

Die Antriebseinrichtung 18 ist, wie mit einem Doppelpfeil angedeutet, drehbar um deine Achse 24 der Oberausgangswalze 11 angeordnet. So kann die Klemmwalze 17 unabhängig von der Oberausgangswalze 11 auf die Verdichtungseinrichtung angedrückt werden. Um ein unbeabsichtigtes weiteres Drehen der Klemmwalze 17 um die Oberausgangswalze 11 zu vermeiden, ist ein Stopper 19 an der Antriebseinrichtung 18 vorgesehen. Der Stopper 19 schlägt bei der hier dargestellten Ausführung beispielsweise an dem Halter 15 an, wenn die Drehung der Antriebseinrichtung 18 bzw. der Klemmwalze 17 um die Oberausgangswalze 11 zu weit erfolgt ist. Hierdurch ist einerseits die Anlage der Klemmwalze 17 auf der Verdichtungseinrichtung gegeben. Andererseits kann bei einem Öffnen des Belastungsträgers 1, das heißt bei einem Abheben der Oberwalzen von den zugehörigen Unterwalzen, eine zu starke Verdrehung der Antriebseinrichtung 18 um die Oberausgangswalze 11 vermieden werden, wodurch bei einer erneuten Zustellung des Belastungsträgers 1 auf die Unterwalzen des Streckwerkes eine genaue Positionierung der Klemmwalze 17 im Bereich der Verdichtungseinrichtung ermöglicht wird.

An der Drehachse 5, welche die erste Brücke 3 mit der Führungsschiene 2 verbindet, ist eine Druckfeder 20 angeordnet. Die Druckfeder 20 weist an ihrem ersten Ende eine Öse 21 auf, durch welche die Drehachse 5 gefädelt ist. Diese Öse 21 bewirkt eine drehbare Aufnahme der Druckfeder 20. Das andere Ende der Druckfeder 20 weist eine Druckfläche 22 auf. Die Druckfläche 22 drückt die Antriebseinrichtung 18 und damit die Klemmwalze 17 nach unten, das heißt in Richtung auf die Verdichtungseinrichtung. Die Druckfeder 20 wirkt dabei eine elastische Kraft auf die Klemmwalze 17 und auf die Verdichtungseinrichtung aus. Hierdurch wird eine vorbestimmte Anpressung des Faserverbunds auf die Verdichtungseinrichtung bewirkt.

Die Druckfeder 20 weist darüber hinaus eine Anschlagfläche 23 auf. Die Anschlagfläche 23 stützt sich Druckfeder 20 an der Führungsschiene 2 ab. Hierdurch ist eine definierte Federkraft auf die Antriebseinrichtung 18 bewirkt. Zwischen der Anschlagfläche 23 und der Druckfläche 20 ist es die Druckfeder 20 gebogen. Diese Biegung dient der Stabilisierung der Druckfeder 20 und einer definierten Krafteinleitung auf die Antriebseinrichtung 18.

Durch eine Befestigung der Druckfeder 20 in einer der Öffnungen 6 der ersten Brücke 3 bzw. Führungsschiene 2 können unterschiedliche Hebelarme auf die Antriebseinrichtung 18 eingestellt werden. Hierdurch vergrößert oder verkleinert sich der Abstand der Druckfläche 22 von der Drehachse 24 an der Oberausgangswalze 11, wodurch unterschiedliche Kräfte auf die Antriebseinrichtung 18 bzw. Klemmwalze 17 bewirkt werden. Bei einer andersartigen Gestaltung der Druckfeder 20 ist es auch möglich, dass die Druckfeder 20 an der Drehachse 7 oder einer der Öffnungen 8 befestigt ist. Durch die Beweglichkeit der zweiten Brücke 4 in Bezug auf die ersten Brücke 3 ist es allerdings vorteilhafter, wenn die Druckfeder 20 an der ersten Brücke 3 bzw. der Führungsschiene 2 befestigt ist, da ansonsten die Beweglichkeit der beiden Brücken eingeschränkt sein könnte.

In Figur 2 ist ein horizontaler Schnitt durch den Belastungsträger 1 der Figur 1 skizziert dargestellt. Aus dieser Darstellung ist insbesondere erkennbar, dass es sich bei den entsprechenden Oberwalzen um Zwillingswalzen handelt, welche zwei parallel zueinander angeordnete Streckwerke bedienen können. Der Belastungsträger 1 dient damit zur Zuführung und dem Andrücken der Oberwalzen von zwei parallel angeordneten Streckwerken. An der Führungsschiene 2 ist mittels der Drehachse 5 die erste Brücke 3 drehbar gelagert. An der ersten Brücke 3 ist wiederum mittels der Drehachse 7 die zweite Brücke 4 drehbar gelagert. An der Drehachse 5 ist die Druckfeder 20, welche als Blattfeder mit einer geringen Dicke und einer wesentlich größeren Breite ausgebildet. Die Feder 22 ist in der Öse 21 an der Achse 15 befestigt. Die Druckfeder 20 drückt die Antriebseinrichtung 18 um die Drehachse 24 der Oberausgangswalzen 11 in Richtung auf eine unter der Klemmwalze 17 liegende Verdichtungseinrichtung.

Die Obereingangswalzen 9 und 9', sowie die Obermittelwalzen 10,10' mit ihren Riemchen 13,13', die Oberausgangswalzen 11,11' sowie die Klemmwalzen 17,17' sind jeweils in dem Belastungsträger 1 befestigt und werden gemeinsam den beiden parallel angeordneten Streckwerksunterwalzen bei einem Schließen des Belastungsträgers 1 zugestellt.

Die vorliegende Erfindung ist nicht auf die dargestellten und beschriebenen Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind.

### Bezugszeichenliste

- 1: Belastungsträger
- 2: Führungsschiene
- 3: erste Brücke
- 4: zweite Brücke
- 5: Drehachse
- 6: Öffnungen
- 7: Drehachse
- 8: Öffnungen
- 9: Obereingangswalze
- 10: Obermittelwalze
- 11: Oberausgangswalze
- 12: Halter
- 13: Riemchen
- 14: Halter
- 15: Halter
- 16: Belastungsaggregat
- 17: Klemmwalze
- 18: Antriebseinrichtung
- 19: Stopper
- 20: Druckfeder
- 21: Öse
- 22: Druckfläche
- 23: Anschlagfläche
- 24: Achse

## Patentansprüche

1. Belastungsträger eines Streckwerks einer Spinnmaschine, mit einer Obereingangswalze (9), einer Obermittelwalze (10) und einer Oberausgangswalze (11) des Streckwerkes und einer Klemmwalze einer Verdichtungseinrichtung,
- mit einer Führungsschiene (2) und
- zumindest einer Brücke (3; 4),
- an der zumindest eine der Oberwalzen des Streckwerks befestigt ist und
- wobei an der Brücke eine Antriebseinrichtung (18) angeordnet ist, in der
∘ die Oberausgangswalze (11) des Streckwerks und
∘ die Klemmwalze (17) der Verdichtungseinrichtung angeordnet und antriebsmäßig miteinander verbunden sind,
- die Oberausgangswalze (11), insbesondere mittels eines Belastungsaggregates (16), an der Brücke (3; 4) angeordnet ist und
- die Klemmwalze (17) in ihrer Arbeitsstellung mittels einer Druckfeder (20) belastet ist, **dadurch gekennzeichnet, dass**
- die Brücke (3; 4) um eine in der Führungsschiene (2) angeordnete Drehachse (5) drehbar gelagert ist,
- die Führungsschiene (2) und/oder die Brücke (3; 4) zumindest eine Öffnung (6; 8) aufweisen, in welcher die Drehachse (5; 7) in der Führungsschiene (2) aufgenommen ist und
- die Druckfeder (20) in der Öffnung (6; 8) der Führungsschiene (2) und/oder Brücke (3; 4), vorzugsweise an der Drehachse (5; 7) angeordnet ist.

2. Belastungsträger nach dem vorherigen Anspruch, **dadurch gekennzeichnet, dass** die Druckfeder (20) an der Führungsschiene (2) abgestützt ist.

3. Belastungsträger nach einem oder mehreren der vorherigen Ansprüche, **dadurch gekennzeichnet, dass** an der Führungsschiene (2) zwei Brücken angeordnet sind, wobei an der ersten Brücke (3) die Obereingangswalze (9) und die zweite Brücke (4) und an der zweiten Brücke (4) die Obermittelwalze (10) und die Oberausgangswalze (11) mit der Antriebseinrichtung (18) angeordnet sind.

4. Belastungsträger nach Anspruch 3, **dadurch gekennzeichnet, dass** die erste Brücke (3) mittels einer ersten Drehachse (5) drehbar in der Führungsschiene (2) und die zweite Brücke (4) mittels einer zweiten Drehachse (7) drehbar an der ersten Brücke (3) angeordnet ist.

5. Belastungsträger nach Anspruch 4, **dadurch gekennzeichnet, dass** die erste Brücke (3) und die zweite Brücke (4) mehrere Öffnungen (6; 8) zur Aufnahme ihrer Drehachse (5; 7) aufweist.

6. Belastungsträger nach Anspruch 5, **dadurch gekennzeichnet, dass** die Druckfeder (20) an der ersten Drehachse (5) oder einer der Öffnungen (6) der ersten Brücke (3) angeordnet ist.

7. Belastungsträger nach einem oder mehreren der vorherigen Ansprüche, **dadurch gekennzeichnet, dass** die Antriebseinrichtung (18) drehbar um die Oberausgangswalze (11) angeordnet ist.

8. Belastungsträger nach einem oder mehreren der vorherigen Ansprüche, **dadurch gekennzeichnet, dass** ein Stopper (19) an der Antriebseinrichtung (18) und/oder dem Belastungsaggregat (16) angeordnet ist, um die Drehung der Antriebseinrichtung (18) um die Oberausgangswalze (11) zu begrenzen.

9. Belastungsträger nach einem oder mehreren der vorherigen Ansprüche, **dadurch gekennzeichnet, dass** an dem Belastungsträger (1) Oberwalzen und Klemmwalzen (17) für zwei parallel verlaufende Streckwerke angeordnet sind.

10. Belastungsträger nach einem oder mehreren der vorherigen Ansprüche, **dadurch gekennzeichnet, dass** die Druckfeder (20) eine Blattfeder ist.

11. Belastungsträger nach einem oder mehreren der vorherigen Ansprüche, **dadurch gekennzeichnet, dass** die Druckfeder (20) eine Aufnahme zur Befestigung in der Führungsschiene (2), eine Druckfläche (22) zur Belastung der Klemmwalze (17) in ihrer Arbeitsstellung sowie eine Anschlagfläche (23) aufweist, um sich in ihrer Arbeitsstellung an der Führungsschiene (2) des Belastungsträgers (1) abzustützen.

12. Belastungsträger nach Anspruch 11, **dadurch gekennzeichnet, dass** die Druckfeder (20) zwischen ihrer Anschlagfläche (23) und ihrer Druckfläche (22) gebogen ist.

13. Belastungsträger nach Anspruch 11, **dadurch gekennzeichnet, dass** die Aufnahme eine Öse (21) ist, in der eine Drehachse (5; 7) angeordnet werden kann.

## Claims

1. A loading arm of a drafting system of a spinning machine, with a top intake roller (9), a top middle roller (10), and a top discharge roller (11) of the drafting system and a clamping roller of a condensing device,
- having a guide rail (2), and
- at least one bridge (3; 4)
- on which at least one of the top rollers of the drafting system is mounted, and
- a drive device (18) being disposed on the bridge, in which
∘ the top discharge roller (11) of the drafting system and
∘ the clamping roller (17) of a condensing device are disposed and connected to each other for driving, and
- the top discharge roller (11) being disposed on the bridge (3; 4) particularly by means of a load unit (16) and
- the clamping roller (17) is loaded by means of a pressure spring (20 in the working position thereof,
**characterized in that**
- the bridge (3; 4) is rotatably supported about a rotary axis (5) disposed in the guide rail (2),
- the guide rail (2) and/or the bridge (3; 4) comprising at least one opening (6; 8), in which the rotary axis (5; 7) is received in the guide rail (2) and
- the pressure spring (20) is disposed in the opening (6; 8) of the guide rail (2) and/or of the bridge (3; 4), preferably on the rotary axis (5; 7).

2. The loading arm according to the preceding claim, **characterized in that** the pressure spring (20) is supported on the guide rail (2).

3. The loading arm according to any one or more of the preceding claims, **characterized in that** two bridges are disposed on the guide rail (2), wherein the top intake roller (9) and the second bridge (4) are disposed on the first bridge (3) and the top middle roller (10) and the top discharge roller (11) with the drive device (18) are disposed on the second bridge (4).

4. The loading arm according to claim 3, **characterized in that** the first bridge (3) is rotatably disposed in the guide rail (2) by means of a first rotary axis (5) and the second bridge (4) is rotatably disposed on the first bridge (3) by means of a second rotary axis (7).

5. The loading arm according to claim 4, **characterized in that** the first bridge (3) and the second bridge (4) comprise a plurality of openings (6; 8) for receiving the rotary axes (5; 7) thereof.

6. The loading arm according to claim 5, **characterized in that** the pressure spring (20) is disposed on the first rotary axis (5) or one of the openings (6) of the first bridge (3).

7. The loading arm according to any one or more of the preceding claims, **characterized in that** the drive device (18) is disposed rotatably about the top discharge roller (11).

8. The loading arm according to any one or more of the preceding claims, **characterized in that** a stopper (19) is disposed on the drive device (18) and/or on the loading unit (16) in order to limit the rotation of the drive device (18) about the top discharge roller (11).

9. The loading arm according to any one or more of the preceding claims, **characterized in that** top rollers and clamping rollers (17) for two drafting systems running in parallel are disposed on the loading arm (1).

10. The loading arm according to any one or more of the preceding claims, **characterized in that** the pressure spring (20) is a leaf spring.

11. The loading arm according to any one or more of the preceding claims, **characterized in that** the pressure spring (2) having a mount for mounting in a guide rail (2), having a pressure surface (22) for loading a clamping roller (17) in a working position thereof, as well as a contact surface (23) for supporting said spring (20) on the guide rail (2) of the loading arm (1) in the working position thereof.

12. The loading arm according to claim 11, **characterized in that** the pressure spring (20) is curved between the contact surface (23) and the pressure surface (22) thereof.

13. The loading arm according to claim 11, **characterized in that** the mount is an eye (21) in which a rotary axis (5; 7) can be disposed.

## Revendications

1. Bras de charge d'un dispositif d'étirage d'une machine à filer, comprenant un rouleau d'entrée supérieur (9), un rouleau central supérieur (10) et un rouleau de sortie supérieur (11) du dispositif d'étirage et un rouleau de serrage d'un dispositif de compactage,
- avec un rail de guidage (2) et
- au moins un pont (3 ; 4),
- auquel est fixé au moins l'un des rouleaux supérieurs du dispositif d'étirage, et
- sachant qu'un dispositif d'entraînement (18) est disposé sur le pont, auquel
∘ le rouleau de sortie supérieur (11) du dispositif d'étirage et
∘ le rouleau de serrage (17) du dispositif de compactage sont disposés et reliés en entraînement l'un avec l'autre,
- le rouleau de sortie supérieur (11) est disposé sur le pont (3 ; 4), en particulier au moyen d'un groupe de charge (16), et
- le rouleau de serrage (17) est chargé dans sa position de travail au moyen d'un ressort de compression (20),
**caractérisée en ce que**
- le pont (3 ; 4) est monté de manière rotative autour d'un axe de rotation (5) disposé dans le rail de guidage (2),
- le rail de guidage (2) et/ou le pont (3 ; 4) présente(nt) au moins une ouverture (6 ; 8), dans laquelle l'axe de rotation (5 ; 7) est logé dans le rail de guidage (2) et
- le ressort de compression (20) est disposé dans l'ouverture (6 ; 8) du rail de guidage (2) et/ou du pont (3 ; 4), de préférence sur l'axe de rotation (5 ; 7).

2. Bras de charge selon la revendication précédente, **caractérisé en ce que** le ressort de compression (20) est supporté sur le rail de guidage (2).

3. Bras de charge selon l'une ou plusieurs des revendications précédentes, **caractérisé en ce que** deux ponts sont disposés sur le rail de guidage (2), le rouleau d'entrée supérieur (9) et le second pont (4) étant disposés sur le premier pont (3), et le rouleau central supérieur (10) et le rouleau de sortie supérieur (11) avec le dispositif d'entraînement (18) étant disposés sur le second pont (4).

4. Bras de charge selon la revendication 3, **caractérisé en ce que** le premier pont (3) est disposé de manière rotative dans le rail de guidage (2) au moyen d'un premier axe de rotation (5) et le second pont (4) est disposé de manière rotative sur le premier pont (3) au moyen d'un second axe de rotation (7).

5. Bras de charge selon la revendication 4, **caractérisé en ce que** le premier pont (3) et le second pont (4) présentent plusieurs ouvertures (6 ; 8) pour accueillir leur axe de rotation (5 ; 7).

6. Bras de charge selon la revendication 5, **caractérisé en ce que** le ressort de compression (20) est disposé sur le premier axe de rotation (5) ou sur l'une des ouvertures (6) du premier pont (3).

7. Bras de charge selon l'une ou plusieurs des revendications précédentes, **caractérisé en ce que** le dispositif d'entraînement (18) est disposé de manière rotative autour du rouleau de sortie supérieur (11).

8. Bras de charge selon l'une ou plusieurs des revendications précédentes, **caractérisé en ce qu'**un stoppeur (19) est disposé sur le dispositif d'entraînement (18) et/ou le groupe de charge (16) pour limiter la rotation du dispositif d'entraînement (18) autour du rouleau de sortie supérieur (11).

9. Bras de charge selon l'une ou plusieurs des revendications précédentes, **caractérisé en ce que** des rouleaux supérieurs et des rouleaux de serrage (17) pour deux dispositif d'étirage s'étendant parallèlement sont disposés sur le bras de charge (1).

10. Bras de charge selon l'une ou plusieurs des revendications précédentes, **caractérisé en ce que** le ressort de compression (20) est un ressort à lame.

11. Bras de charge selon l'une ou plusieurs des revendications précédentes, **caractérisé en ce que** le ressort de compression (20) présente un logement pour la fixation dans le rail de guidage (2), une surface de compression (22) pour charger le rouleau de serrage (17) dans sa position de travail, et une surface de butée (23) pour s'appuyer dans sa position de travail contre le rail de guidage (2) du bras de charge (1).

12. Bras de charge selon la revendication 11, **caractérisé en ce que** le ressort de compression (20) est cintré entre sa surface de butée (23) et sa surface de compression (22).

13. Bras de charge selon la revendication 11, **caractérisé en ce que** le logement est un oeillet (21) dans lequel peut être disposé un axe de rotation (5 ; 7).
